# EUROPÄISCHE PATENTSCHRIFT

(11) **EP 0 526 698 B1**
(45) Veröffentlichungstag und Bekanntmachung des Hinweises auf die Patenterteilung: **18.05.1994**
(21) Anmeldenummer: 92107248.4
(22) Anmeldetag: 29.04.1992
(51) Int. Cl.: B21D 1/00, B21C 47/26, C23G 3/02

(54) **Verfahren und Anlage zum Behandeln von Metallbändern, insbesondere von warmgewalzten Metallbändern im Einlaufteil einer kontinuierlich durchlaufenden Beizlinie**
Method and apparatus for treating metallic strips, especially hot-rolled metallic strips in the entry part of a continuously operating pickling line
Méthode et dispositif pour le traitement des bandes de métal, notamment des bandes de métal laminées à chaud à l'entrée d'une ligne de décapage continue

(30) Priorität: 26.07.1991 DE 4124800
(43) Veröffentlichungstag der Anmeldung: 10.02.1993
(73) Patentinhaber: BWG BERGWERK- UND WALZWERK-MASCHINENBAU GMBH, D-47051 Duisburg (DE)
(72) Erfinder: Noé, Oskar, Dipl.-Ing., W-4330 Mülheim (Ruhr) (DE)
(74) Vertreter: Honke, Manfred, Dr.-Ing.

(56) Entgegenhaltungen:
- GB-A- 2 143 852
- STEEL TIMES - INCORPORATING IRON & STEEL Bd. 216, Nr. 11, November 1988, LONDON GB Seiten 602 - 610 'Welded coil joining in continuous processing lines'
- REVUE DE METALLURGIE Bd. 86, Nr. 3, M rz 1989, PARIS FR Seiten 245 - 251 D. HENRY 'La ligne de décapage de Charleroi'

## Beschreibung

Die Erfindung betrifft ein Verfahren zum Behandeln von Metallbändern, insbesondere von warmgewalzten Metallbändern im Einlaufteil einer kontinuierlich durchlaufenen Beizlinie, wonach das von einem Abwickelhaspel abgewickelte Metallband unter vorgegebenem Bandzug gerichtet wird, danach die ungerichteten Bandenden zum Erzeugen gerichteter Bandenden abgetrennt werden und anschließend das Bandende eines vorlaufenden Metallbandes mit dem Bandende eines nachfolgenden Metallbandes verbunden wird.

Es ist bekannt, im Einlaufteil einer Beizlinie das Metallband von einem Abwickelhaspel über eine Umlenkrolle auf die vorgesehene Passlinie zu bringen und über Treiber und eine Vorrichtmaschine einer Schere und schließlich einer Bandverbindungsvorrichtung, z. B. Schweißvorrichtung, zuzuführen. Hier wird das Bandende eines vorlaufenden Metallbandes mit dem Bandende eines nachfolgenden Metallbandes durch Schweißen verbunden. Die Vorrichtmaschine hat die Aufgabe, das betreffende Metallband in der Passlinie geradezurichten, damit es in die Passlinie eingefädelt werden kann. Bandwelligkeiten jedoch kann die Vorrichtmaschine nur geringfügig beseitigen. Auf sogenannte Bandsäbel hat sie keinen Einfluß. Hinzu kommt, daß im Bereich der Vorrichtmaschine keine hohen Bandzüge erzeugt werden können, z. B. durch hohe Bremszüge am Abwickelhaspel, weil insbesondere warmgewalzte Coils wegen der Bandwelligkeiten nicht hinreichend stramm gewickelt sind. - Um die Bandwelligkeiten wie Randwellen, Schüsseln oder dergleichen zu beseitigen und Bandsäbel bzw. Horizontalkrümmungen zu reduzieren oder zu eliminieren ist es bekannt, die verbundenen Metallbänder nach dem Schweißen eine Streckbiegevorrichtung durchlaufen zu lassen. - Ein derartiges Einlaufteil ist jedoch insofern nachteilig, als die Metallbänder in der Schweißvorrichtung noch wellig sind und auch noch die besonders an den Bandenden ausgeprägten Bandsäbel aufweisen. Deshalb ist ein genaues Zentrieren der miteinander zu verbindenden Bandenden nicht möglich. Vielmehr werden die Bandenden mehr oder weniger schräg miteinander, verschweißt. Dadurch konzentriert sich der Bandzug nur auf eine Bandseite. Im übrigen werden wellige Metallbänder in den Schweißklemmen gestaucht und nicht mit dem vollen Querschnitt geschweißt. Daher kann die Bandverbindung in der nachfolgenden Streckbiegevorrichtung ganz oder teilweise reißen. - Ein anderes Problem ist darin zu sehen, daß wellige Metallbänder erheblichen Lärm bei dem Durchlaufen der Bahandlungs- bzw. Beizlinie verursachen, nämlich beim Umlaufen der Rollen wie Umlenkrollen, Richtrollen, Treibrollen, Spannrollen usw.

Aus der GB-A-21 43 852 ist ein Verfahren zum Behandeln von Metallbändern bekannt, bei dem das von einem Abwickelhaspel abgewickelte Metallband nach dem Abwickeln gerichtet wird. Hieran anschließend werden die Bandenden des jeweils vorlaufenden und nachlaufenden Bandes beschnitten und nachfolgend miteinander verbunden.

Der Erfindung liegt die Aufgabe zugrunde, ein Verfahren und eine Anlage zum Behandeln von Metallbändern, insbesondere von warmgewalzten Metallbändern im Einlaufteil einer kontinuierlich durchlaufenden Beizlinie, der eingangs beschriebenen Ausführungsform zu schaffen, wonach sich die Metallbänder in einfacher Weise einwandfrei richten und miteinander verbinden lassen.

Die Erfindung ist mit den Merkmalen des unabhäng ichen Verfahrensanspruch 1 und mit den Merkmalen des unabhäng ichen Anlageanspruch 3 angegeben.

Besondere Ausführungsarten der Erfindung sind in den abhängigen Anspruchen 2,4 und 5 angegeben.

Diese Aufgabe löst die Erfindung bei einem gattungsgemäßen Verfahren dadurch, daß das Metallband nach dem Abwickeln streckbiegegerichtet und ein für das Streckbiegerichten hinreichender Bandzug ohne Erhöhung des Abwickelzuges erzeugt wird. - Die Erfindung geht von der Erkenntnis aus, daß sich einerseits im Wege des Streckbiegerichtens Bandwelligkeiten wie Randwellen, Schüsseln oder dergleichen ebenso wie Bandsäbel bzw. Horizontalkrümmungen weitgehend reduzieren bzw. beseitigen lassen, andererseits das Streckbiegerichten nach dem Abwickeln der Metallbänder und folglich noch vor dem Zentrieren und Verschweißen der miteinander zu verbindenden Bandenden erfolgen kann. Daraus wiederum resultiert ein exaktes Zentrieren der miteinander zu verbindenden Bandenden und deren exaktes Verschweißen über den vollen Bandquerschnitt, so daß nicht länger die Gefahr besteht, daß die Bandverbindung in der Behandlungs- bzw. Beizlinie ganz oder teilweise reißt. Darüber hinaus führt das einwandfreie Richten der Metallbänder im Wege des Streckbiegerichtens zu einer besseren und im wesentlichen lärmfreien Bandführung, weil die im Zuge von Umlenkungen lärmerzeugenden Bandwelligkeiten beseitigt sind.

Nach einer bevorzugten Ausführungsform der Erfindung wird das jeweilige Metallband im Zuge der Bandzugerzeugung unmittelbar vor dem Streckbiegerichten umlenkungsfrei dressiert. Das hat den Vorteil, daß die Bildung von Fließfiguren wie Rollknicke, Richtrollenbrüche oder dergleichen schon mit verhältnismäßig geringen Dressiergraden - in Abhängigkeit von der Banddicke und der Werkstoffkennwerte - von ca. 0,5 % bis 1,5 % vermieden werden können. Bei dem nachfolgenden Streckbiegerichten mit Streckgraden von 0,5 % bis 1,5 % treten dann keine Fließfiguren mehr auf. Durch das Streckbiegerichten wird auch der gesamte Querschnitt des jeweiligen Metallbandes durch die wechselseitigen teilplastischen Biegungen gegen Fließfiguren unempfindlich. Das ist bei dem ständig wachsenden Anteil von warmgewalzten und gebeizten Metallbändern von großer Bedeutung, zumal bei nachfolgenden Verformungen bei lediglich dressierten Metallbändern Fließfiguren wieder auftreten können. Denn die Wirkung lediglich des Dressierwalzens verhindert nur im oberflächennahen Bereich Fließfiguren.

Gegenstand der Erfindung ist auch eine Anlage zur Durchführung des erfindungsgemäßen Verfahrens, insbesondere der Einlaufteil einer Beizlinie für kontinuierlich durchlaufende Metallbänder, mit einem Abwickelhaspel, zumindest zwei Treibern, einer Richtvorrichtung, einer Schere und einer Bandverbindungsvorrichtung, z. B. Schweißvorrichtung. Diese Vorrichtung ist dadurch gekennzeichnet, daß in Bandlaufrichtung unmittelbar hinter dem Abwickelhaspel unter Bildung einer Streckbiegevorrichtung nacheinander ein Bremstreiber, eine Biegevorrichtung und ein Zugtreiber angeordnet sind. Im Rahmen der Erfindung erzeugen der Zugtreiber und der Bremstreiber die für das Streckbiegrichten des jeweiligen Metallbandes benötigten hohen Bandzüge von z. B. 20 t bis 50 t bei Banddicken von 1,0 mm bis 6,0 mm und Bandbreiten von 500 mm bis 2000 mm, und zwar unter Berücksichtigung der jeweiligen Werkstoffkenngrößen. An der nachfolgenden Schere werden die nichtgerichteten Bandenden abgetrennt. Der Abwickelzug am Abwickelhaspel kann klein oder nahezu Null gehalten werden, so daß Beschädigungen an den Bandoberflächen durch beispielsweise Rutschen der Bandwindungen gegeneinander nicht auftreten. Weiter lehrt die Erfindung, daß der Bremstreiber als Dressiergerüst, z. B. Duo- oder Quarto-Gerüst ausgebildet ist. In diesem Zusammenhang empfiehlt die Erfindung ferner, daß der Abwickelhaspel und das Dressiergerüst in der vorgesehenen Passlinie des jeweiligen Metallbandes angeordnet sind, also tatsächlich ein tangentialer Bandablauf vom Abwickelhaspel in den Bremstreiber bzw. das Dressiergerüst ohne Umlenkung erreicht wird, um die Bildung von Fließfiguren zu vermeiden. Unter Passlinie ist die neutrale in Horizontalebene verlaufende Bandlinie zu verstehen. Im Bereich der Streckbiegevorrichtung kann darüber hinaus eine Zunderstaubabsaugung vorgesehen sein.

Im folgenden wird die Erfindung anhand einer lediglich ein Ausführungsbeispiel darstellenden Zeichnung näher erläutert. Die einzige Figur zeigt das Einlaufteil einer Beizlinie für kontinuierlich durchlaufende Metallbänder, und zwar mit einem Abwickelhaspel 1, einem Bremstreiber 2, einem Zugtreiber 3 sowie mit einer zwischen dem Bremstreiber 2 und dem Zugtreiber 3 angeordneten Biegevorrichtung 4 zur Blidung einer Streckbiegevorrichtung. Bei dem Ausführungsbeispiel ist der Bremstreiber 2 als Dressiergerüst ausgebildet. In Bandlaufrichtung ist hinter dem Zugtreiber 3 eine Schere 5 zum Schopfen von Bandende und Bandanfang der jeweils durchlaufenden Metallbänder 6 angeordnet.

Dieser Schere 5 folgt eine Schweißvorrichtung 7 zum Verbinden bzw. Verschweißen von jeweils dem Bandende des vorlaufenden Metallbandes und dem Bandanfang des nachfolgenden Metallbandes. Die Schweißvorrichtung 7 ist lediglich angedeutet.

Die Anlage läßt ohne weiteres erkennen, daß das jeweilige Metallband 6 unmittelbar nach dem Abwickeln von dem Abwickelhaspel 1 in der Streckbiegevorrichtung 4 streckbiegegerichtet wird. Der für das Streckbiegerichten hinreichend hohe Bandzug wird - ohne Erhöhung des Abwickelzuges - von dem Zugtreiber 3 und dem als Dressiergerüst ausgebildeten Bremstreiber 2 erzeugt. Folglich wird das Metallband 6 im Zuge der Bandzugerzeugung unmittelbar vor dem Streckbiegerichten umlenkungsfrei dressiert.

Der Abwickelhaspel 1 und das Dressiergerüst 2 sind in der vorgesehenen Passlinie des jeweiligen Metallbandes angeordnet, welches folglich umlenkungsfrei dem Dressiergerüst 2 zugeführt wird.

## Patentansprüche

1. Verfahren zum Behandeln von Metallbändern, insbesondere von warmgewalzten Metallbändern im Einlaufteil einer kontinuierlich durchlaufenden Beizilnie, wonach das von einem Abwickelhaspel abgewickelte Metallband unter vorgegebenem Bandzug gerichtet wird, danach die ungerichteten Bandenden zur Erzeugung gerichteter Bandenden abgetrennt werden und anschließend das Bandende eines vorlaufenden Metallbandes mit dem Bandende eines nachfolgenden Metallbandes verbunden wird, **dadurch gekennzeichnet**, daß das jeweilige Metallband nach dem Abwickeln streckbiegegerichtet und ein für das Streckbiegerichten hinreichender Bandzug erzeugt wird.

2. Verfahren nach Anspruch 1, dadurch gekennzeichnet, daß das Metallband im Zuge der Bandzugerzeugung unmittelbar vor dem Streckbiegerichten umlenkungsfrei dressiert wird.

3. Anlage zur Durchführung des Verfahrens nach Anspruch 1 oder 2, insbesondere Einlaufteil einer Beizlinie für kontinuierlich durchlaufende Metallbänder (6), mit einem Abwickelhaspel (1), zumindest zwei Treibern (2, 3), einer Richtvorrichtung, einer Schere (5) und einer Bandverbindungsvorrichtung, z. B. Schweißvorrichtung (7), dadurch gekennzeichnet, daß in Bandlaufrichtung unmittelbar hinter dem Abwickelhaspel (1) unter Bildung einer Streckbiegevorrichtung nacheinander ein Bremstreiber (2), eine Biegevorrichtung (4) und ein Zugtreiber (3) angeordnet sind.

4. Anlage nach Anspruch 3, dadurch gekennzeichnet, daß der Bremstreiber (2) als Dressiergerüst, z. B. Duo- oder Quarto-Gerüst ausgebildet ist.

5. Anlage nach Anspruch 3 oder 4, dadurch gekennzeichnet, daß der Abwickelhaspel (1) und das Dressiergerüst (2) in der vorgesehenen Passlinie des jeweiligen Metallbandes (6) angeordnet sind.

## Claims

1. A process for treating metal strips, particularly hot-rolled metal strips, in the input part of a continuously operating pickling line, wherein the metal strip uncoiled from an uncoiler is levelled under a predetermined strip tension, the unlevelled strip ends are thereafter severed to produce levelled strip ends, and the strip end of an advancing metal strip is later joined to the strip end of a subsequent metal strip, characterised in that the respective metal strip is levelled by stretch-bending after uncoiling and a strip tension is produced which is sufficient for the stretch-bending levelling.

2. A process according to claim 1, characterised in that the metal strip is conditioned free from deflections in the course of producing the strip tension immediately before the stretch-bending levelling.

3. An installation for carrying out the process according to claim 1 or 2, particularly the input part of a pickling line for metal strips (6) which are continuously passing through, with an uncoiler (1), at least two drivers (2, 3), a levelling apparatus, a shearing machine (5) and a strip joining apparatus, e.g. a welding apparatus (7), characterised in that a brake driver (2), a bending apparatus (4) and a tension driver (3) are disposed directly behind the uncoiler (1) in the direction of running of the strip to form a stretch-bending levelling apparatus.

4. An installation according to claim 3, characterised in that the brake driver (2) is constructed as a conditioning stand, e.g. a two-high or four-high stand.

5. An installation according to claim 3 or 4, characterised in that the uncoiler (1) and the conditioning stand (2) are disposed on the pass line of the respective metal strip (6).

## Revendications

1. Procédé de traitement de bandes métalliques, en particulier de bandes métalliques laminées à chaud dans la partie d'admission d'une ligne de décapage opérant en continu, procédé selon lequel la bande métallique déroulée d'un dévidoir est dressée sous traction prédéterminée, après quoi les extrémités non dressées de la bande sont sectionnées pour obtenir des extrémités dressées et, ensuite, l'extrémité d'une bande métallique est liée à l'extrémité de la bande métallique suivante, caractérisé en ce que la bande métallique respective est alignée par traction et flexion après le débobinage et l'on produit sur la bande une traction suffisante pour pouvoir la dresser par traction et flexion.

2. Procédé selon la revendication 1, caractérisé en ce que la bande métallique est dressée au cours de la production de la traction sur la bande, directement avant le dressage par traction et flexion, sans changement de direction.

3. Installation de réalisation du procédé de la revendication 1 ou 2, en particulier partie d'admission d'une ligne de décapage de bandes métalliques (6) opérant en continu, avec un dévidoir (1), au moins deux éléments moteurs (2, 3), un dispositif de dressage, une cisaille (5) et un dispositif de liaison de la bande, par exemple un dispositif de soudage (7), caractérisée en ce qu'un élément moteur de freinage (2), un dispositif de flexion (4) et un élément moteur de traction (3) sont agencés successivement dans la direction de déplacement de la bande, directement derrière le dévidoir (1) pour former un dispositif de traction et de flexion.

4. Installation selon la revendication 3, caractérisée en ce que l'élément moteur de freinage (2) se présente sous la forme d'une cage de dressage, par exemple, une cage duo ou quarto.

5. Installation selon la revendication 3 ou 4, caractérisée en ce que le dévidoir (1) et la cage de dressage (2) sont agencés dans la ligne de passage prévue pour la bande métallique respective (6).
